# EUROPÄISCHE PATENTSCHRIFT

(11) **EP 0 400 662 B1**
(45) Veröffentlichungstag und Bekanntmachung des Hinweises auf die Patenterteilung: **02.02.1994**
(21) Anmeldenummer: 90110435.6
(22) Anmeldetag: 01.06.1990
(51) Int. Cl.: E06B 9/386

(54) **Lamellenjalousie**
Venetian blind
Store vénitien

(30) Priorität: 02.06.1989 AT 1343/89
(43) Veröffentlichungstag der Anmeldung: 05.12.1990
(73) Patentinhaber: Bartenbach, Christian, A-6071 Aldrans (Tirol) (AT)
(72) Erfinder: Bartenbach, Christian, A-6071 Aldrans (Tirol) (AT)
(74) Vertreter: Torggler, Paul, Dr.

(56) Entgegenhaltungen:
- EP-A- 0 303 107
- FR-A- 2 438 736
- FR-A- 2 448 619
- FR-A- 2 574 469
- NL-A- 7 210 270

## Beschreibung

Die Erfindung betrifft eine Lichtumlenk-Lamellenjalousie mit mehreren über Aufziehschnüre od. dgl. hochziehbaren Lamellen, insbesondere für eine in einen Raum führende Lichteintrittsöffnung, vorzugsweise ein Fenster, wobei die Lamellenoberflächen zumindest teilweise hochreflektierend, insbesondere hochglänzend verspiegelt sind.

Lamellenjalousien werden häufig zur Verdunkelung von Räumen und zur Verhinderung eines unerwünschten Einblicks verwendet, wobei die Lamellen verschwenkbar sind, um den Verdunkelungsgrad zu regeln.

Es ist bereits auch vorgeschlagen worden, Lamellenjalousien als Lichtumlenk-Lamellenjalousien zu verwenden, wobei die Lamellen teilweise hochreflektierend (Reflexionsgrad im Sichtbaren über 80 %), insbesondere hochglänzend verspiegelt (beispielsweise mit einer glänzenden Metalloberfläche) und im Querschnitt konkav nach oben gewölbt sind (EP-A-303 107). Derartige Lichtumlenk-Lamellenjalousien haben die Aufgabe, Licht, das aus dem oberen Halbraum des Himmels auf eine Lichteintrittsöffnung (beispielsweise eine Fensterfläche) auftritt, in einen oberen Halbraum des Raumes so umzulenken, daß unterhalb eines vorzugebenden Grenzwinkels keine blendenden Leuchtdichten auftreten. Die Transformation des Lichtstromes in den oberen Halbraum des Raumes bewirkt eine geringe Eigenhelligkeit der Fensterfläche und der flachen Betrachtungswinkel, ohne das Licht grundsätzlich nach außen hin abzusperren, wie es mit herkömmlichen verschwenkbaren Verdunkelungsjalousien der Fall war. Durch entsprechend ausgeformte Decken, beispielsweise auf Reflektorbasis, kann das Licht in gewünschter Art und Weis im Raum weiterverteilt werden. Um eine optimale Lichtausbeute und Lichtumlenkung zu erzielen, sind die hochziehbaren, teilweise verspiegelten Umlenklamellen günstigerweise unverschwenkbar aufgehängt, sodaß sie bei herabgelassener Lamellenjalousie immer ein und dieselbe optimierte Schwenkstellung einnehmen.

Bei einer solchen Lichtumlenk-Lamellenjalousie wird direktes Sonnenlicht genauso wie diffuses Licht (bei bedecktem Himmel) über die Umlenk-Lamellen umgelenkt, wodurch zwar die Blendung in einem großen (unteren) Raumbereich vermieden werden kann, die Wärmebelastung des Raumes jedoch zumindest im Sommer bestehenbleibt. Daher wird die oben beschriebene, in der Umlenkfunktion durchaus optimale Lamellenjalousie in den Sommermonaten üblicherweise nur in Verbindung mit zusätzlichen Sonnenschutzmaßnahmen eingesetzt werden.

Aufgabe der Erfindung ist es, eine insbesondere als Blendschutzeinrichtung geeignete Lichtumlenk-Lamellenjalousie zu schaffen, mit der im Bedarfsfall, insbesondere in den Sommermonaten, ohne wesentliche Verdunkelung des Raumes eine Absenkung der Wärmebelastung durch Sonnenlicht möglich ist. In den Wintermonaten soll umgekehrt eine verbesserte Ausnutzung der zur Verfügung stehenden Solarenergie möglich sein.

Dies wird erfindungsgemäß durch die Merkmale des Anspruchs 1 erreicht.

Eine solche Lamellenausbildung erlaubt es, Teile der Lamellen zu verschwenken, während andere Lamellenteile in einer lichttechnisch optimalen Stellung stehenbleiben. Günstigerweise wird man die insbesondere als Blendschutzeinrichtung geeignete Lamellenjalousie so ausbilden, daß die Lamellen jeweils zwei Lamellenteile aufweisen, wobei die einen Lamellenteile in einer unverschwenkbaren, fixen Schwenklage bzw. Neigung aufgehängt sind, die sie bei herabgelassener Lamellenjalousie einnehmen, und die anderen Lamellenteile gemeinsam gegenüber diesen schwenklagenfesten Lamellenteilen auf- und/oder abschwenkbar sind, wobei die verschwenkbaren Lamellenteile sich an der vom Raum abgewandten Außenseite der Lamellenjalousie befinden. Ausgehend von einer Neutralstellung, in der die äußeren Lamellenteile die Oberflächen der raumseitigen Lamellenteile im wesentlichen stetig und knickfrei fortsetzen (optimale Blendschutzstellung und Lichteinbringungsfunktion bei bedecktem Himmel), lassen sich die übereinanderliegenden äußeren Lamellenteile über einen Wendemechanismus, der günstigerweise vertikal verstellbare Schnüre od.dgl. umfaßt, die mit jedem zu verstellenden Lamellenteil oder einem damit verbundenen Bauteil verbunden sind, unabhängig von der Schwenklage der raumseitigen Lamellenteile verstellen. Die gegeneinander verschwenkbaren Lamellenteile können beispielsweise über ein scharnierartiges Gelenk miteinander verbunden sein. Wie im folgenden noch erläutert werden wird, sind jedoch auch andere schwenkbare Verbindungen der Lamellenteile möglich.

Um eine Sonnenschutzfunktion in den Sommermonaten zu erzielen, wird man bei einem hohen Sonnenstand die äußeren Lamellenteile, die günstigerweise eine hochglänzende Oberseite und eine weiße Unterseite aufweisen, aus der genannten Neutrallage etwas nach unten verschwenken. Damit ist eine gezielte Aussperrung von Sonnenlicht möglich, wobei sich die Schwenkstellung der äußeren Lamellenteile leicht an den Sonnenstand anpassen läßt. Durch diese gezielte Sonnenaussperrung wird die Wärmebelastung des Raumes wesentlich herabgesetzt, ohne die gesamte Lichtmenge so zu verringern, daß künstliches Licht notwendig wäre. Bei extrem niedrigen Sonnenständen in den Sommermonaten, wie sie abends bzw. morgens in West- bzw. Ostlagen vorkommen, ist auch eine Anhebung der äußeren Lamellenteile gegenüber der genannten Neutralstellung möglich, um eine Sonnenschutzfunktion zu erzielen.

In den Wintermonaten läßt sich durch geeignete Einstellung der äußeren Lamellenteile Sonnenlicht gezielt in den Raum spiegeln und damit eine Ausnutzung der zur Verfügung stehenden Solarenergie erzielen. Bei höheren Sonnenständen wird man dabei die äußeren Lamellenteile gemeinsam aus der neutralen Lage etwas nach oben verschwenken, während bei niedrigen Sonnenständen in etwa die Neutralstellung günstig erscheint.

Weitere Vorteile und Einzelheiten der Erfindung werden in der folgenden Figurenbeschreibung näher erläutert.

Es zeigen die Fig. 1 einen Raum mit einem vor Blendung durch ein Fenster zu schützenden Arbeitsplatz, wobei eine von vielen möglichen Anordnungen der erfindungsgemäßen Lamellenjalousien schematisch gezeigt ist, die Fig. 2 eine schematische perspektivische Ansicht auf ein Ausführungsbeispiel der erfindungsgemäßen Lamellenjalousie, wobei der Einfachheit halber nur drei Lamellen dargestellt sind, die Fig. 3 einen schematischen Querschnitt durch zwei Lamellen eines weiteren Ausführungsbeispiels, die Fig. 4 ebenfalls einen schematischen Querschnitt durch zwei Lamellen eines weiteren Ausführungsbeispiels der erfindungsgemäßen Lamellenjalousie und die Fig. 5 eine Seitenansicht auf drei über eine Scherenmechanik verbundene Lamellen eines weiteren Ausführungsbeispiels.

In Fig. 1 ist ein in einem Teilbereich des Raumes 1 angeordneter Arbeitsplatz 2 gezeigt. Über eine als Fenster 3 ausgebildete Lichteintrittsöffnung gelangt diffuses Licht von außen in den Raum 1. Die innerhalb des Fensters 3 angeordnete schematisch dargestellte Lamellenjalousie 4 verhindert, daß die vom Arbeitsplatz aus wahrnehmbare Leuchtdichte des Fensters zu hoch ist und damit Blendungen hervorruft. Der Blendschutzbereich 4a lenkt dabei von außen diffus auftreffendes Licht in einen im wesentlichen über dem horizontalen Grenzstrahl h liegenden Winkelbereich, während der untere Blendschutzbereich sogar im wesentlichen Lichtstrahlen eintreten läßt, die über dem unteren Strahlunggrenzwinkel α liegen. Ein typischer Lichtstrahlenverlauf ist mit l bezeichnet.

Ein Teil der in Fig. 1 schematisch dargestellten Lamellenjalousie ist in Fig. 2 perspektivisch dargestellt. Die Lamellenjalousie besteht aus übereinanderliegenden horizontalen Lamellen 5. Jede dieser Lamellen ist konkav nach oben gewölbt und zumindest teilweise, insbesondere an der Oberseite hochglänzend verspiegelt. Diese Lamellen sind übereine Aufziehschiene 6, die beispielsweise mit einer nicht dargestellten untersten Lamelle verbunden ist, zu einem kompakten Lamellenpaket aufziehbar bzw. in die Betriebsstellung absinkbar, wie dies bei herkömmlichen Verdunkelungs-Lamellenjalousien der Fall ist. Das Hochziehen der Aufziehschnur od.dgl. kann über eine Aufziehwelle (nicht dargestellt) erfolgen.

Die Lamellen selbst sind beim gezeigten Ausführungsbeispiel in Längsrichtung in zwei Lamellenteile 5a und 5b unterteilt, die jeweils über Gelenke 7 miteinander in Verbindung stehen. Die breiteren raumseitig liegenden Lamellenteile 5b, denen ein Großteil der Lichtumlenkfunktion zukommt, sind in unverschwenkbar fixer Schwenklage bzw. Neigung aufgehängt, die sie bei herabgelassener Lamellenjalousie einnehmen. In dieser lichttechnisch optimierten Stellung werden die Lamellenteile 5b durch vertikale Längsschnüre od.dgl. (es eignen sich beispielsweise auch Bänder oder Ketten) gehalten, wobei diese Längsschnüre 8 beispielsweise über eingehängte Schlaufen 9 mit den Lamellenteilen 5b verbunden sind. Die kleineren äußeren Lamellenteile 5a, deren Lamellenteiloberseite hochglänzend und deren Lamellenteilunterseite weiß ist, sind gegenüber den Lamellenteilen 5b um eine in Lamellenlängsrichtung verlaufende Achse verschwenkbar. Die Gruppe der übereinanderliegenden gleichartigen äußeren Lamellenteile 5a läßt sich über einen Wendemechanismus gemeinsam und unabhängig von der Schwenklage der anderen Lamellenteile 5b in ihrer Schwenklage einstellen. Diese günstige gemeinsame Verstellung der äußeren Lamellenteile 5a erfolgt über vertikal in Richtung der Pfeile 11 verstellbare Schnüre 12 od.dgl , die an den Verbindungsstellen 13 mit den äußeren Lamellenteilen 5a verbunden sind. Zum Wendemechanismus gehört noch eine nicht dargestellte Wendewelle, über die die Schnüre 12 auf-und abbewegbar sind. Sollte das Eigengewicht der äußeren Lamellenteile 5a nicht ausreichen, um eine Verschwenkung nach unten zu bewirken, so kann am unteren Ende der Schnüre 12 des Wendemechanismus ein in Fig. 2 schematisch dargestelltes Gewicht 14 angebracht sein.

Die verstellbaren äußeren Lamellenteile 5a lassen sich in eine Neutralstellung bringen, in der sie die raumseitigen Lamellenteile 5b im wesentlichen stetig und knickfrei fortsetzen. Diese Neutralstellung ist beispielsweise in Fig. 3 mit ausgezogenen Linien dargestellt. In dieser Neutralstellung ist bei bedecktem Himmel eine optimale Umlenkfunktion der erfindungsgemäßen Lamellenjalousie gegeben. Um in den Sommermonaten bei hohem Sonnenstand die in den Raum gebrachte Wärmemenge zu reduzieren, können die äußeren Lamellenteile 5a nach unten geschwenkt werden, wie dies in Fig. 2 gezeigt ist. Damit läßt sich je nach Sonnenhöhe eine entsprechende Einstellung der äußeren Lamellenteile 5a wählen, in der die Sonne über die hochglänzenden Oberflächen wieder nach außen gespiegelt wird. Die Umlenkfunktion der raumseitigen, in ihrer Schwenkstellung fixen Lamellenteile 5b wird dabei nicht beeinträchtigt. Bei niedrigen Sonnenständen (Ost- und Westlagen) kann ein Verschwenken der äußeren Lamellenteile 5a nach oben (ausgehend von der Neutralstellung) günstig sein, um eine Sonnenschutzfunktion zu erzielen.

In den Wintermonaten läßt sich durch nach oben Schwenken der äußeren Lamellenteile 5a bei hohen Sonnenständen gezielt Sonnenlicht in den Raum spiegeln, um die zur Verfügung stehende Solarenergie auszunutzen.

Der Verschwenkwinkel der äußeren Lamellenteile 5a aus der genannten Neutralstellung liegt typischerweise im Bereich zwischen 0 und 30°. Außerhalb dieses Bereichs tritt bereits eine beträchtliche Verringerung der in den Raum gebrachten Lichtmenge ein. Dieser Effekt läßt sich umgekehrt ausnutzen, um auf eine einfache Weise eine Verdunkelung des Raumes zu erzielen. Dazu muß gemäß einer bevorzugten Ausführungsform der Erfindung lediglich vorgesehen sein, daß die Breite der verschwenkbaren Lamellenteile 5a größer ist als der vertikale Lamellenabstand der herabgelassenen Lamellenjalousie, damit die ganz nach unten bzw. oben verschwenkten äußeren Lamellenteile 5a die Lichteintrittsöffnungen vollständig abschließen können.

Diese Verdunkelungsmöglichkeit durch in Lamellenlängsrichtung verlaufende verschwenkbare Lamellenteile läßt sich übrigens auch bei Lamellenjalousien mit unverspiegelten, beispielsweise farbigen Lamellen vorteilhaft ausnutzen.

Bei dem in Fig. 3 dargestellten Ausführungsbeispiel sind die Lamellen (bei in Neutralstellung befindlichen Lamellenteilen - ausgezogene Linien) im Querschnitt elliptisch gekrümmt, wobei die Brennpunkte auf den beiden Längskanten 15 und 16 der Lamelle liegen. Die die beiden Längskanten 15 und 16 enthaltende Ebene ε steigt ebenfalls zum Raum hin an. Die Innenkanten 16 der Lamellen liegen also höher als die jeweiligen Außenkanten 15. Zusammen mit der nach oben konkaven elliptischen Profilierung der Lamellen ergibt sich damit, daß nahezu alle von außen auf die Lamellenoberseite auftreffenden Lichtstrahlen mit nur einer Reflexion unter Einhaltung der Abblendbedingung (keine Lichtstrahlen unterhalb eines vorgegebenen Grenzwinkels zur Horizontalen) in den Raum eintreten. Würde man die Lamellenunterseite ebenso wie die Lamellenoberseite hochglanz-verspiegelt ausbilden, so bestünde die Gefahr einer Blendung durch Lichtstrahlen, die vom Boden im Freien her (z.B. bei Schnee) durch einmalige Reflexion an der Lamellenunterseite auf den an sich abzublendenden Arbeitsplatz gelangen. Um dies zu vermeiden, ist es prinzipiell möglich, die Lamellenunterseiten in an sich bekannter Weise zu schwärzen. Dies ist jedoch - wie bereits erwähnt - notwendigerweise mit einem größeren Lichtverlust verbunden. Außerdem erschiene ein solcher "geschwärzter" Blendschutz vom Arbeitsplatz dunkel, was ebenso unerwünscht ist, wie das Verschlucken von sonstigem Raumlicht durch solche geschwärzten Lamellenunterseiten. Die gemäß einer bevorzugten Ausführungsform vorgesehenen retroreflektierenden (unter "retroreflektierend" wird dabei eine Oberfläche verstanden, die bevorzugt in die Einfallsrichtung zurückreflektierend, während verspiegelt" eine übliche gerichtete Reflexion nach dem bekannten Reflexionsgesetz bedeutet) raumseitigen Bereiche 17 der Lamellenunterseiten erlauben ebenfalls die Einhaltung der Abblendbedingungen, weisen aber zusätzlich den Vorteil auf, daß vom Raum diffus auf sie auftreffendes Licht nicht verschluckt, sondern leicht zerstreut in den Raum zurückgeworfen wird. Gleichzeitig erwecken die retroreflektierenden Lamellenunterseiten vom Arbeitsplatz aus einen nicht blendenden und dennoch hellen, optisch ansprechenden Eindruck. Wie bereits erwähnt, reflektieren retroreflektierende Flächen den einfallenden Lichtstrahl bevorzugt in diese Einfallsrichtung zurück, d.h. diese Rückreflexion ist nicht vollständig exakt. Vielmehr wird das reflektierete Licht mit typischerweise ein paar Grad Streuwinkel um die Einfallsrichtung zurückgeworfen. Damit kann es auch durch etwaige Lichtquellen im Raum zu keinen Blendungen über den Blendschutz kommen. Anders als bei geschwärzten Lamellenunterseiten bringt man mit retroreflektierenden Lamellenunterseiten außerdem noch einen zwischen den Lamellen vorhandenen Streulichtanteil in den Raum, was einen Gewinn an insgesamt in den Raum gebrachter Lichtmenge darstellt. Retroreflektierende Schichten sind beispielsweise aufspritzbar oder aber als Folien 17, wie sie bereits für Verkehrsschilder in Verwendung stehen, aufklebbar.

Abgesehen von der retroreflektierenden Folie 17 ist die übrige Lamellenoberfläche günstigerweise hochglanzverspiegelt.

Erfindungsgemäß lassen sich die äußeren Lamellenteile 5a nach oben oder unten verschwenken (beispielsweise wie in Fig. 3 strichliert dargestellt), um einen Sonnenschutz oder eine vermehrte Lichteinbringung in den Raum zu erzielen.

In Fig. 4 ist eine weitere Möglichkeit dargestellt, wie die Lamellenlängsrichtung verlaufenden Lamellenteile 5a und 5b aufgehängt sein können, wobei in Fig. 4 lediglich zwei Lamellen dargestellt sind. Die Lamellenteile 5a und 5b sind von vorzugsweise textilen Tragleitern getragen, die aus vertikalen Längsschnüren 18 od.dgl. und diese verbindenden Querstegen 19 und 20 bestehen Beim vorliegenden Ausführungsbeispiel ist jeweils ein oberer Quersteg 19 und ein unterer Quersteg 20 vorgesehen, zwischen die jeweils ein Lamellenteil 5a bzw. 5b eingelegt ist. Die Querstege können beispielsweise als Bänder oder Schnüre ausgebildet sein. Bei einer solchen Lamellenteilenaufhängung ist kein gesondertes Gelenk nötig, um die Verschwenkbarkeit der äußeren Lamellenteile 5a zu gewährleisten. Während die beiden raumseitigen vertikalen Längsschnüre 18 in der Höhe nicht verstellbar sind (fixe Schwenklage der raumseitigen Lamellenteile 5b), ist die äußere vertikale Längsschnur 18 in Richtung des Pfeiles 21 auf- und abbewegbar, womit die Lamellenteile 5a auf- und abschwenkbar sind. Um sicherzustellen, daß bei dieser Verschwenkbewegung, insbesondere beim Hochziehen, die Neigung (Schwenklage) der raumseitigen Lamellenteile 5b nicht verändert wird, kann bei unzureichendem Eigengewicht dieser raumseitigen Lamellenteile an der zwischen den beiden Lamellenteilen verlaufenden Längsschnur im unteren Endbereich ein Gewicht 22 angebracht sein. Dieses Gewicht kann auch in Form einer unteren Abschlußlamelle realisiert sein Eine andere Möglichkeit bestünde darin, den unteren Endbereich dieser vertikalen Längsschnur bei heruntergelassener Lamellenjalousie unten mit einem ortsfesten Bauteil, wie einem Fenster- oder Türstock, lösbar, etwa durch Einhängen, zu verbinden.

Eine besonders exakte Einstellung der Schwenklage der raumseitigen Lamellenteile 5b ist durch eine Scherenmechanik möglich, wie sie bei dem in Fig. 5 dargestellten Ausführungsbeispiel gezeigt ist. Diese exakte Einstellung erlaubt eine optimale Umlenkfunktion und verbessert den optischen Eindruck, da alle Lamellen exakt parallel zueinander stehen. Die Scherenmechanik ist an beiden Querseiten der unverschwenkbaren Lamellenteile 5b angebracht und verbindet diese Lamellenteile miteinander. Zur Verbindung von je zwei Lamellenteilen 5b sind jeweils zwei gekreuzte Streben 23 und 24 vorgesehen, die im mittleren Bereich 25 schwenkbar miteinander verbunden sind und die mit ihren Endbereichen gelenkig und mit begrenztem Spiel in Strebenlängsrichtung mit den Lamellenteilen 5b verbunden sind. Zur Realisation dieser Verbindung weisen die Lamellenteile 5b lamellenteilfeste Drehzapfen 26 auf, die in Langlöchern 27 in den Streben 23 und 24 geführt sind. Diese Führung ermöglicht ein Aufziehen der Lamellen über eine Aufziehschnur 6 zu einem kompakten Lamellenpaket.

Die vorderen Lagerstellen 26 der Scherenmechanik bilden günstigerweise gleichzeitig ein Drehgelenk für die äußeren auf- und abschwenkbaren Lamellenteile 5a. Der Drehzapfen 26 ist drehfest mit dem äußeren Lamellenteil 5a verbunden und trägt einen Hebel 28, der über eine Verstellschnur 12 auf- und abbewegbar ist. Damit lassen sich die äußeren Lamellenteile 5a gegenüber der in Fig. 5 dargestellten Neutralstellung nach oben und unten verschwenken.

Die Erfindung ist selbstverständlich nicht auf die dargestellten Ausführungsbeispiele beschränkt. Beispielsweise ist es auch möglich, beide Lamellenteile verschwenkbar auszubilden. Grundsätzlich sind auch mehr als zwei in Lamellenlängsrichtung verlaufende Lamellenteile pro Lamelle denkbar und möglich. Die gelenkige Verbindung der Lamellenteile kann über ein scharnierartiges Gelenk, wie in Fig. 2 und Fig. 5, oder über eine Tragleiter, wie in Fig. 4, erfolgen. Es sind aber auch weitere gelenkige Verbindungen der Lamellenteile denkbar und möglich. Die mechanische Belastung an diesen Gelenken ist relativ gering. Dafür sollen diese Gelenke möglichst leichtgängig sein, um ein sicheres Verstellen der Lamellenteile zu gewährleisten.

Üblicherweise wird man die Lamellen über die Höhe der Lamellenjalousie gleich ausbilden und in ihrer Schwenklage gleich einstellen. Grundsätzlich ist es jedoch auch möglich, die Lamellen in verschiedenen Höhenbereichen anders auszubilden und/oder einzustellen. Ist beispielsweise ein Fensterbereich immer von einem Gebäude abgeschattet, so könnte in diesem Bereich auf die erfindungsgemäße Lamellenteilung verzichtet werden, während diese bei darüberliegenden Lamellen derselben Jalousie schon vorgesehen ist.

## Patentansprüche

1. Lichtumlenk-Lamellenjalousie mit mehreren über Aufziehschnüre od. dgl. hochziehbaren Lamellen (5), insbesondere für eine in einen Raum führende Lichteintrittsöffnung, vorzugsweise ein Fenster (3), wobei die Lamellenoberflächen zumindest teilweise hochreflektierend, insbesondere hochglänzend verspiegelt sind, dadurch gekennzeichnet, daß die Lamellen jeweils in mindestens zwei in Lamellenlängsrichtung verlaufende Lamellenteile (5a,5b) unterteilt sind und die Lamellenteile (5a,5b) jeder dieser Lamellen verschwenkbar miteinander in Verbindung stehen, wobei wenigstens eine Gruppe von übereinanderliegenden, gleichartigen Lamellenteilen (5a) über einen Wendemechanismus (12) gemeinsam und unabhängig von der Schwenklage der anderen Lamellenteile (5b) in ihrer Schwenklage einstellbar ist.

2. Lichtumlenk-Lamellenjalousie nach Anspruch 1, dadurch gekennzeichnet, daß der Wendemechanismus vertikal verstellbare Schnüre (12) od. dgl. umfaßt, die mit einem mit dem zu verstellenden Lamellenteil (5) fest verbundenen Bauteil, vorzugsweise einem an der Lamellenteilschwenkachse angreifenden Hebel (28), verbunden sind.

3. Lichtumlenk-Lamellenjalousie nach Anspruch 1 oder 2, dadurch gekennzeichnet, daß die Lamellen jeweils zwei Lamellenteile (5a,5b) aufweisen, wobei die einen Lamellenteile (5b) in einer unverschwenkbaren, fixen Schwenklage bzw. Neigung aufgehängt sind, die sie bei herabgelassener Lamellenjalousie einnehmen, und die anderen Lamellenteile (5a) gemeinsam gegenüber diesen schwenklagerfesten Lamellenteilen (5b) auf- und/oder abschwenkbar sind.

4. Lichtumlenk-Lamellenjalousie nach Anspruch 3, dadurch gekennzeichnet, daß die verschwenkbaren Lamellenteile (5a) sich an der vom Raum abgewandten Außenseite der Lamellenjalousie befinden.

5. Lichtumlenk-Lamellenjalousie nach Anspruch 4, dadurch gekennzeichnet, daß die Oberfläche der verschwenkbaren äußeren Lamellenteile (5a) an der Lamellenoberseite hochglänzend und an der Lamellenunterseite weiß ist.

6. Lichtumlenk-Lamellenjalousie nach einem der Ansprüche 1 bis 5, dadurch gekennzeichnet, daß unverschwenkbar aufgehängte übereinanderliegende Lamellenteile (5b) über jeweils eine Scherenmechanik (23-27) an den beiden Querseiten dieser Lamellenteile (5b) miteinander in Verbindung stehen, wobei zur Verbindung von je zwei Lamellenteilen (5b) auf einer Querseite jeweils zwei gekreuzte Streben (23,24) vorgesehen sind, die in ihrem mittleren Bereich (25) verschwenkbar miteinander verbunden sind und die mit ihren Endbereichen gelenkig und mit begrenztem Spiel in Strebenlängsrichtung mit den Lamellenteilen (5b) verbunden sind.

7. Lichtumlenk-Lamellenjalousie nach Anspruch 6, dadurch gekennzeichnet, daß die Streben (23,24) der Scherenmechanik in ihren Endbereichen Langlöcher (27) aufweisen, in denen lamellenteilfeste Drehzapfen (26) gelagert sind.

8. Lichtumlenk-Lamellenjalousie nach Anspruch 6 oder 7, dadurch gekennzeichnet, daß die einen Lagerstellen der Scherenmechanik am Längsrand der unverschwenkbar aufgehängten Lamellenteile (5b) angeordnet sind und gleichzeitig ein Drehgelenk für die Lamellenteile (5a) bilden, die gegenüber den unverschwenkbar aufgehängten Lamellenteilen (5b) auf- und/oder abschwenkbar sind.

9. Lichtumlenk-Lamellenjalousie nach einem der Ansprüche 1 bis 8, dadurch gekennzeichnet, daß Ober- und Unterseiten der Lamellenteile (5a,5b) einer Lamelle in einer Neutralstellung der Lamellenteile im wesentlichen stetig und knickfrei ineinander übergehen.

10. Lichtumlenk-Lamellenjalousie nach einem der Ansprüche 1 bis 9, dadurch gekennzeichnet, daß die vorzugsweise konvexen Unterseiten der raumseitigen Lamellenteile (5b) zumindest in einem raumseitig liegenden Bereich retroreflektierend sind.

11. Lichtumlenk-Lamellenjalousie nach Anspruch 10, dadurch gekennzeichnet, daß die Lamellen (5) bis auf die retroreflektierenden Bereiche hochglänzend verspiegelt oder hochreflektierend sind.

## Claims

1. A light-deflecting venetian blind comprising a plurality of slats (5) which can be pulled up by way of draw cords or the like, in particular for a light-admission opening leading into a room, preferably a window (3), wherein the slat surfaces are at least partially highly reflective and in particular have a brilliant reflecting coating, characterised in that the slats are each subdivided into at least two slat portions (5a, 5b) extending in the slat longitudinal direction, and the slat portions (5a, 5b) of each of said slats are pivotably connected together, wherein at least one group of similar slat portions (5a) which are disposed one above the other are adjustable in their pivotal position by way of a turning mechanism (12) jointly and independently of the pivotal position of the other slat portions (5b).

2. A light-deflecting venetian blind according to claim 1 characterised in that the turning mechanism includes vertically displaceable cords (12) or the like which are connected to a component fixedly connected to the slat portion (5) to be displaced, preferably a lever (28) engaging the slat portion pivot axis member.

3. A light-deflecting venetian blind according to claim 1 or claim 2 characterised in that the slats each have two slat portions (5a, 5b), wherein the one slat portions (5b) are suspended in a fixed, non-pivotable tilted position or inclined position which they assume when the venetian blind is let down, and the other slat portions (5a) can be pivoted up and/or down jointly relative to said slat portions (5b) which are in a fixed tilted position.

4. A light-deflecting venetian blind according to claim 3 characterised in that the pivotable slat portions (5a) are disposed at the outside of the venetian blind, which is remote from the room.

5. A light-deflecting venetian blind according to claim 4 characterised in that the surface of the pivotable outer slat portions (5a) is highly reflective at the slat top side and is white at the slat underside.

6. A light-deflecting venetian blind according to one of claims 1 to 5 characterised in that slat portions (5b) which are disposed one above the other and which are non-pivotably suspended are connected together by way of a respective scissor mechanism (23-27) at each of the two transverse sides of said slat portions (5b), wherein to connect each two slat portions (5b) on a transverse side there are provided two crossed bars (23, 24) which are pivotably connected together in their middle region (25) and which at their end regions are connected to the slat portions (5b) hingedly and with limited play in the longitudinal direction of the bar.

7. A light-deflecting venetian blind according to claim 6 characterised in that the bars (23, 24) of the scissor mechanism have in their end regions slots (27) in which pivot pins (26) fixed with respect to the slat portion are mounted.

8. A light-deflecting venetian blind according to claim 6 or claim 7 characterised in that the one mounting locations of the scissor mechanism are arranged at the longitudinal edge of the non-pivotably suspended slat portions (5b) and at the same time form a pivot hinge for the slat portions (5a) which can be pivoted up and/or down relative to the non-pivotably suspended slat portions (5b).

9. A light-deflecting venetian blind according to one of claims 1 to 8 characterised in that top sides and undersides of the slat portions (5a, 5b) of a slat, in a neutral position of the slat portions, blend into each other substantially uniformly and without a kink.

10. A light-deflecting venetian blind according to one of claims 1 to 9 characterised in that the preferably convex undersides of the slat portions (5b) at the room side are retroreflecting at least in a region which is on the room side.

11. A light-deflecting venetian blind according to claim 10 characterised in that the slats (5) are highly reflective or have a brilliant reflecting coating except for the retroreflecting regions.

## Revendications

1. Store vénitien déflecteur de lumière, comportant plusieurs lamelles (5) relevables au moyen de cordons de traction ou analogues, notamment pour une ouverture de pénétration de la lumière conduisant dans une pièce, de préférence une fenêtre (3), les surfaces des lamelles étant traitées pour être, au moins partiellement, fortement réfléchissantes, en particulier luisantes, caractérisé en ce que chaque lamelle est subdivisée en au moins deux éléments de lamelle (5a, 5b) s'étendant dans le sens de la longueur de la lamelle et les éléments de lamelle (5a, 5b) de chacune de ces lamelles sont reliés l'un à l'autre, de façon pivotante, les positions angulaires d'au moins un groupe d'éléments de lamelles similaires superposés (5a) étant ajustables, conjointement et indépendamment de la position angulaire des autres éléments de lamelle (5b), au moyen d'un mécanisme d'inflexion (12).

2. Store vénitien déflecteur de lumière selon la revendication 1, caractérisé en ce que le mécanisme d'inflexion comprend des cordons (12) ou analogues, déplaçables verticalement, qui sont reliés à un composant solidaire de l'élément de lamelle (5) à ajuster de préférence à un levier (28) en prise avec l'axe de pivotement de l'élément de lamelle.

3. Store vénitien déflecteur de lumière selon la revendication 1 ou 2, caractérisé en ce que les lamelles présentent chacune deux éléments de lamelles (5a, 5b), les éléments de lamelles (5b) d'un même groupe étant suspendus dans une position angulaire, ou une inclinaison, fixe, non modifiable par pivotement, qu'ils prennent lorsque le store vénitien est descendu, tandis que les éléments de lamelles (5a) de l'autre groupe peuvent être conjointement déplacés par pivotement, vers le haut et/ou vers le bas, par rapport à ces éléments de lamelles (5b) à position angulaire fixe.

4. Store vénitien déflecteur de lumière selon la revendication 3, caractérisé en ce que les éléments de lamelles pivotants (5a) se trouvent sur la face extérieure du store vénitien, tournant le dos à la pièce.

5. Store vénitien déflecteur de lumière, selon la revendication 4, caractérisé en ce que la surface des éléments de lamelles extérieurs pivotants (5a) est luisante, sur la face supérieure des lamelles, et est blanche, sur la face inférieure des lamelles.

6. Store vénitien déflecteur de lumière selon l'une des revendications 1 à 5, caractérisé en ce que des éléments de lamelles non pivotants (5b), suspendus l'un au-dessus de l'autre, sont réunis l'un à l'autre, sur chacun des deux côtés transversaux de ces éléments de lamelles (5b), par l'intermédiaire d'une structure respective en forme de pantographe (23 à 27), deux bras (23, 24) disposés en croix étant prévus pour relier deux éléments de lamelles respectifs (5b) sur chacun des côtés transversaux, bras qui sont reliés l'un à l'autre, de façon pivotante, dans leur partie médiane (25) et qui, par leurs parties d'extrémité, sont réunis aux éléments de lamelles (5b), selon une liaison articulée et avec un jeu limité dans le sens de la longueur des bras.

7. Store vénitien déflecteur de lumière selon la revendication 6, caractérisé en ce que les bras (23, 24) de la structure en forme de pantographe présentent, dans leurs parties d'extrémité, des lumières oblongues (27) dans lesquelles des tourillons (26), solidaires des éléments de lamelles, sont logés.

8. Store vénitien déflecteur de lumière selon la revendication 6 ou 7, caractérisé en ce que certains des points de montage de la structure en forme de pantographe sont situés sur le bord longitudinal des éléments de lamelles suspendus non pivotants (5b) et constituent simultanément une articulation pour les éléments de lamelles (5a) qui sont déplaçables par pivotement, vers le haut et/ou vers le bas, par rapport aux éléments de lamelles suspendus non pivotants (5b).

9. Store vénitien déflecteur de lumière selon l'une des revendications 1 à 8, caractérisé en ce que la face supérieure et la face inférieure des éléments de lamelles (5a, 5b) d'une lamelle se confondent, sensiblement de façon continue et sans rupture, dans une position neutre des éléments de lamelles.

10. Store vénitien déflecteur de lumière selon l'une des revendications 1 à 9, caractérisé en ce que les faces inférieures, de préférence convexes, des éléments de lamelles (5b) situés du côté de la pièce sont rétro-réfléchissantes, au moins dans une zone s'étendant du côté de la pièce.

11. Store vénitien déflecteur de lumière selon la revendication 10, caractérisé en ce que les lamelles (5) sont rendues luisantes ou fortement réfléchissantes jusqu'aux zones rétro-réfléchissantes.
